# EUROPÄISCHE PATENTSCHRIFT

(11) **EP 1 138 839 B1**
(45) Veröffentlichungstag und Bekanntmachung des Hinweises auf die Patenterteilung: **16.07.2003**
(21) Anmeldenummer: 01104515.0
(22) Anmeldetag: 02.03.2001
(51) Int. Cl.: E03D 13/00

(54) **Zweiteiliges Urinal**
Two-piece urinal
Urinoir en deux parties

(30) Priorität: 31.03.2000 DE 10016018
(43) Veröffentlichungstag der Anmeldung: 04.10.2001
(73) Patentinhaber: Völmeke, Egon, 97762 Hammelburg-Unterenthal (DE); Michel, Berthold, 97535 Schwemmelsbach (DE)
(72) Erfinder: Völmeke, Egon, 97762 Hammelburg-Unterenthal (DE); Michel, Berthold, 97535 Schwemmelsbach (DE)
(74) Vertreter: Küchler, Stefan

(56) Entgegenhaltungen:
- GB-A- 935 949
- US-A- 1 578 847
- US-A- 4 197 598

## Beschreibung

Die Erfindung richtet sich auf ein Urinal mit einem Spülwasseranschluss, einer von hinten oben nach vom unten verlaufenden, schrägen Leitfläche, deren unteres Ende an einen Spalt grenzt, der innerhalb des Wasserstandes in einem Überlaufraum angeordnet ist, und mit einem Abwasseranschluss.

Urinale aus Keramikmaterial oder aus nichtrostendem Stahl, die Anschlüsse für Spül-Abwasser aufweisen, sind allgemein bekannt. Ebenfalls ist es bekannt, dass die Auslösung des Spülvorganges manuell oder mittels Sensoren erfolgt. Dabei strömt das Spülwasser gezielt an der Innenwandung, diese abwaschend, entlang und vermischt sich durch Verwirbelung im Ablaufsammelraum mit dem Urin. Dieses Gemisch läuft in die Kanalisation, wobei so viel Spülwasser in den Ablaufsammelraum fließt, bis in diesem möglichst reines Spülwasser ansteht, welches als Geruchsverschluß unbedingt erforderlich Ist. Für einen Spülvorgang und als Geruchsverschlußwasser im Ablaufsammelraum werden in der Regel 5 Liter Wasser benötigt. Bis auf ganz wenige Ausnahmen wird für die Spülvorgänge Spülwasser in Trinkwasser-Qualität verwandt Sowohl aus ökologischen als auch ökonomischen Gründen sind Lösungen gesucht worden, die den Spülwasser-Verbrauch senken sollen..

Aus der US 1,578,847 ist ein einteiliges Urinal mit einer Schüssel bekanntgeworden, wobei die Schüssel eine Rückwand aufweist, zwei sekundären Spülwassertanks oberhalb der Schüssel und eine Verbindung zwischen einem (externen) primären Spülwassertank und den sekundären Spülwassertanks. Bei einem Spülvorgang strömt das Wasser von den sekundären Spülwassertanks einerseits durch eine am Rand der Öffnung des Urinals entlanglaufende Rohrleitung zu kleinen Perforationsöffnung und von dort an der Innenseite der Schüssel entlang bis zu einem den Geruchsverschluß bildenden und daher siphonartig gestalteten, unterseitigen Becken, während andererseits ein zweiter Wasserstrahl an der Innenseite der leicht nach vorne geneigten Rückwand der Schüssel entlangströmt, ebenfalls bis zu dem unterseitigen Becken. Aufgrund der weit ausladenden Schüssel dieses vorbekannten Urinals muß zusätzlich zu der geneigten Rückwand stets auch die gesamte Schüssel und damit eine sehr große Fläche gespült werden, wofür eine große Wassermenge erforderlich ist. Außerdem eignet sich dieses Urinal wegen der weit ausladenden Schüssel nicht zum Einbau in kleinen Sanitärräumen.

Es ist ein wasserfreies Urinal bekannt geworden, das mittels eines eine Dichtlippe aufweisenden Schwimmkörpers den Ablaufsammelraum, wenn in diesen Urin fließt, abschließt, während ein elektromagnetisch betätigtes Ventil den Abfluß des Urins in die Kanalisation freigibt. Diese Lösung ist mechanisch und elektrisch recht aufwendig und erfordert eine laufende Wartung.

Eine Geruchsbelästigung kann nicht ausgeschlossen werden, da die an der Innenwandung des Urinals anhaftenden Urintröpfchen nicht nach jeder Benutzung abgespült werden und die elastische Dichtlippe schon bei geringem "Fremdkörper-Einfluß" wie Tabaksresten einer Zigarettenkippe der Dichtungsaufgabe nicht mehr gerecht werden kann.

Aus den Nachteilen des beschriebenen Stands der Technik resultiert das die Erfindung initiierende Problem, ein mit Spülwasser betriebenes Urinal zu schaffen, welches mit einer geringen Spülwassermenge betreibbar ist und hinsichtlich seiner Abmessungen und seines Gewichts auch nachträglich in kleinen Sanitärräumen angebracht werden kann.

Die Lösung dieses Problems gelingt dadurch, dass das Urinal
a) aus einem Innenteil besteht, das als nach oben offener Kanal ausgebildet ist und eine Vorderwand sowie die von hinten oben nach vorn unten verlaufende, schräge Leitfläche aufweist, welche zusammen einen Spalt bilden,
b) sowie aus einem Außenteil, welches das Verkleidungsteil des Urinals bildet und eine nach innen ragende, schräge Leitfläche aufweist, die zusammen mit der Leitfläche des Innenteils einen Spalt am Einlauf des Spülwassers, bildet.

Durch die erfindungsgemäße Unterteilung des Urinals in Innen- und Außenteil ist eine getrennte Herstellung derselben möglich, wodurch es möglich ist, sowohl am Einlauf als auch im Bereich des Geruchsverschlusses dünne Spalte zu realisieren, welche den Wasserbedarf bei einem Spülvorgang erheblich senken. Da außerdem auf eine Schüssel völlig verzichtet wird, lädt das erfindungsgemäße Urinal nicht aus und kann daher auch in kleinen Sanitärraumen eingesetzt werden.

Bevorzugte Weiterbildungen des erfindungsgemäßen Urinals sind den Unteransprüchen zu entnehmen.

Weitere Merkmale, Eigenschaften, Vorteile und Wirkungen auf der Basis der Erfindung ergeben sich aus der folgenden Beschreibung einer bevorzugten Ausführungsform der Erfindung sowie anhand der Zeichnung. Hierbei zeigen:
Fig. 1 eine Draufsicht auf einen deckenlosen, kleinen Sanitärraum mit einem bekannten WC und - in getrichelter Darstellung - einem bekannten (Porzellan-/Keramik-)Urinal, in welches das erfindungsgemäße Urinal in der Draufsicht eingezeichnet ist;
Fig. 2 eine perspektivische Darstellung des erfindungsgemäßen Urinals in zusammengebautem Zustand;
Fig. 3 eine Seitenansicht des Urinals aus Fig. 2;
Fig. 4 einen Längsschnitt durch die Fig. 2 entlang der Linie A - A;
Fig. 5 eine Vorderansicht auf das Urinal aus Fig. 2 in Richtung des Pfeils IV;
Fig. 6 einen Horizontalschnitt nach Linie B - B der Figuren 4 und 5,
Fig. 7 eine Draufsicht auf das Urinal, aus Richtung VII der Fig.2,
Fig. 8 eine Darstellung der Sicht von unten, aus der Richtung VIII, auf das Urinal nach Fig.2,
Fig. 9 eine Rückansicht des Urinals, aus Blickrichtung IX, der Figur 4,
Fig. 10 eine auseinander gezogene, perspektivische Explosionsdarstellung des Urinal-Innenteils und Aussenteils,
Fig. 11 einen schematischen Längsschnitt des Urinal-Innenteils und Aussenteils, nach Figur 10.

Das erfindungsgemäße Urinal ist mit 1 bezeichnet, dessen Tiefe t etwa 110 bis 150 mm beträgt. Die Höhe h und die Breite b können, entsprechend den staatlichen/lokalen Bestimmungen und/oder den zu erwartenden betrieblichen Bedingungen angepaßt werden. Das Urinal 1 besteht aus einem Innenteil 1a und einem Aussenteil 1b. Das Aussenteil 1b ist das Verkleidungsteil des Urinals 1 und folgt, bis auf die technische Gestaltung der Füllöffnung 2b, einer ästhetischen und farblichen Formgebung. Dabei gelangen vorzugsweise dünnwandige, verformbare und ein geringes Gewicht aufweisende Materialien zum Einsatz. Die Füllöffnung 2b ist hinsichtlich ihrer Größe so ausgebildet, dass auch ein, unabsichtlich, nicht zielgerichteter Harnstrahl die Einfüllöffnung 2b nicht verfehlt. In die Einfüllöffnung 2b ragt eine, zur Rückwand 4 gerichtete Leitfläche 3b hinein, welche mit der Leitfläche 3a, des Innenteils 1a, in einer nachfolgend beschriebenen Weise, zusammen wirkt.

Am oberen Ende des Aussenteils 1b ist ein Anschluss 5 für die Wasserspülung, mittels einer nicht dargestellten, mit einer Wassermengen-Einstellvorrichtung versehenen, Betätigungseinrichtung vorgesehen.

Das Innenteil 1a ist in Form eines, eine obere Öffnung 2a aufweisenden Kanals ausgebildet, dessen untere Seite den Anschluss 6 an die, schematisch angedeutete, Kanalisation K aufweist.

Die Rückwand des Innenteils 1a ist als eine, von hinten oben nach vorn unten verlaufende, schräge Leitfläche 3a ausgebildet. Die beiden Leitflächen 3a und 3b bilden unterhalb des Spülwasseranschlusses 5 einen über die Gesamtbreite verlaufenden Spalt 7, durch welchen das -strichpunktiert dargestellte- Spülwasser W, einen geschlossenen Film bildend, die Leitfläche 3a nach unten läuft. Das untere Ende der Leitfläche 3a bildet einmal eine Seitenwand, des, den Anschluss 6 aufweisenden, Sammelbehälters 8 und zum anderen, zusammen mit der Vorderwand des Innenteils 1a, einen Spalt 9, welcher derart in dem oben offenen Überlaufraum 10 angeordnet ist, dass der Spalt 9 innerhalb des Wasserstandes W im Überlaufraum 10 liegt, wobei die Spaltbreite zwischen 1,8 bis 2,4 mm liegt.
Das in dem Überlaufraum 10 stehende -in der Zeichnung gestrichelt dargestellte- Wasser W dient als Geruchsverschluss. Die Höhe des Wasserspiegels hg im Überlaufraum 10 entspricht der jeweiligen, werksseitig vorgegebenen Höhe (ebenfalls hg) der inneren Überlaufraum-Wand 10a. Die werksseitig vorgegebene Höhe hg der inneren Überlaufraum-Wand 10a kann den vorgegebenen, beziehungsweise zu erwartenden Betriebbedingungen angepasst werden. Dabei wird auch sichergestellt, dass ein Spülvorgang nicht mehr als 1,5 bis 2,5 Liter Wasser benötigt.

Wie in Figur 9 gezeigt, ist das Urinal 1 an seiner Rückwand 4 mit Befestigungsöffnungen 4a, 4b, 4c und 4d versehen, so dass das Urinal 1 mittels allgemein bekannter Befestigungsmittel, wie beispielweise Schrauben, auch an sogenannten Leichtbauwänden anbringbar ist.

Die Wirkungsweise des Urinals 1 ist folgende:

Der eingebrachte Urinstrahl trifft auf die Leitfläche 3a und läuft an dieser in den Überlaufraum 10, verdrängt dort das als Geruchsverschluss anstehende "reine" Wasser, so dass dieses über die innere Überlaufraum-Wand 10a gedrückt wird. Je nach Urinmenge läuft danach auch Urin über die innere Überlaufraum-Wand 10a in den Sammelbehälter 8 und dann in den Ablauf 6 und weiter in die Kanalisation K.

Nach Betätigung der, nicht näher dargestellten, Becätigungseinrichtung, beispielsweise einem Druckspüler mit einstellbarer Durchflussmenge, fließt die eingestellte Wassermenge W, (1,5 bis 2,5 Liter), durch den Anschluss 5 in den Raum 11 im Urinal 1. Der Spalt 7, welcher durch die beiden Leitflächen 3a und 3b gebildet wird, weist eine Spaltbreite von 0,7 bis ,2 mm auf und wirkt wie eine Drosselstelle, so dass das Wasser W leicht gestaut wird und sich über die gesammte Breite der Leitfläche 3a ausbreitet. Das Spülwasser W läuft dabei wie ein Film nach unten, wobei die gesammte Fläche -welche verschmutzt werden konnte- abgespült wird.

Der Wasserfilm W drückt durch den Spalt 9, welchen die Leitfläche 3a und die Aussenwand des Innenteils 1a bilden und welcher eine Spaltbreite von 1,8 bis 2,4 mm aufweist, wobei der dabei entstehende Sog die geringe Urinmenge im Überlaufraum 10, welche über dem Spalt 9 ansteht, in den Sammelbehälter 8 saugt.

Nach Durchlauf von etwa 2/3 der Spülwassermenge ist der Überlaufraum 10 frei von Urin, so dass das nachfließende, den Überlaufraum 10 füllende Wasser W als Geruchsverschluss im Überlaufraum 10, bis zur nächsten Benutzung, stehen bleibt.

## Patentansprüche

1. Urinal (1) mit einem Spülwasseranschluss (5), einer von hinten oben nach vom unten verlaufenden, schrägen Leitfläche (3a), deren unteres Ende an einen Spalt (9) grenzt, der innerhalb des Wasserstandes (W) in einem Überlaufraum (10) angeordnet ist, und mit einem Abwasseranschluss (6), **dadurch gekennzeichnet, dass** das Urinal (1) aus
a) einem Innenteil (1a) besteht, das als nach oben offener Kanal ausgebildet ist und eine Vorderwand sowie die von hinten oben nach vom unten verlaufende, schräge Leitfläche (3a) aufweist, welche zusammen den Spalt (9) bilden, und
b) aus einem Außenteil (1b), welches das Verkleidungsteil des Urinals (1) bildet und eine nach innen ragende, schräge Leitfläche (3b) aufweist, die zusammen mit der Leitfläche (3a) des Innenteils (1a) einen Spalt (7) am Einlauf (5) des Spülwassers bildet.

2. Urinal nach Anspruch 1, **dadurch gekennzeichnet, dass** der Überlaufraum (10) innerhalb eines Sammelbehälters (8) nach oben offen angeordnet ist.

3. Urinal nach Anspruch 1 und/oder 2, **dadurch gekennzeichnet, dass** der Wasserstand (W) im Überlaufraum (10) durch eine in ihrer Höhe (hg) wählbaren Überlaufraum-Wand (10a) bestimmt ist.

4. Urinal nach einem oder mehreren der Ansprüche 1 bis 3, **dadurch gekennzeichnet, dass** die Eintrittsöffnung (2a, 2b) des Urinals (1) in einem Winkel Alpha von 20 ° bis 45 ° zur Senkrechten angeordnet ist.

5. Urinal nach einem oder mehreren der Ansprüche 1 bis 4, **dadurch gekennzeichnet, dass** der von den Leitflächen (3a, 3b) gebildete Spalt (7) eine das Wasser (W) in einem Raum (11) stauende Spaltbreite von 0,7 bis 1,2 mm aufweist.

6. Urinal nach einem oder mehreren der Ansprüche 1 bis 5, **dadurch gekennzeichnet, dass** der von der Leitfläche (3a) und der Außenwand des Innenteils (1a) gebildete Spalt (9) eine die Verwirbelung des Abwassers (Urin) mit dem Spülwasser (W) ausschließende Spaltbreite von 1,8 bis 2,4 mm aufweist.

7. Urinal nach einem oder mehreren der Ansprüche 1 bis 6. **dadurch gekennzeichnet, dass** die Rückseite (4) des Urinals (1) mit Aufhängeöffnungen (4a, 4b, 4c, 4d) versehen ist.

## Claims

1. Urinal (1) with a flushing-water connection (5), an inclined guide surface (3a) running from top back to down front, the lower end of which borders on a gap (9), which is arranged in an overflow chamber (10) within the water level (W), and with a waste water supply (6) characterized that way that the urinal (1)
a) consists of an inner part (1a) which is formed as a canal open towards the top, and a front wall, and which as well has the inclined guide surface running from top back to down front which together form the gap (9), and
b) of an outer part (1b) which forms the facing of the urinal (1), and which has an inclined guide surface projecting inwards (3b), which - together with the guide surface (3a) of the inner part (1a) - forms a gap (7) at the inlet (5) of the flushing water.

2. Urinal as per claim 1, characterized that way that the overflow chamber (10) within the collecting basin (8) is arranged open towards the top.

3. Urinal as per claim 1 and/ or 2 characterized that way that the water level (W) in the overflow chamber (10) is defined by an overflow-chamber wall (10a), the height (hg) of which is selectable.

4. Urinal as per one or more of the claims 1 to 3, characterized that way that the entrance port (2a, 2b) of the urinal (1) is arranged in an angle alpha from 20° through 45° to the normal line.

5. Urinal as per one or more of the claims 1 to 4, characterized that way that the gap (7) formed by the guide surfaces (3a, 3b) has a damming gap width of 0,7 to 1,2 mm.

6. Urinal as per one or more of the claims 1 to 5, characterized that way that the gap (9) formed by both the guide surface (3a) and the outer wall of the inner part (1a) has a gap width of 1,8 to 2,4 mm, which rules out the swirl of the waste water (urine) with the flushing water (W).

7. Urinal as per one or more of the claims 1 to 6, characterized that way that the reverse side (4) of the urinal (1) is equipped with suspension openings (4a, 4b, 4c, 4d).

## Revendications

1. Urinal (1) avec un raccord à l'eau de rinçage (5), un stabilisateur incliné (3a) cheminant du haut de l'arrière vers le bas de l'avant, dont l'extrémité inférieure confine à un intervalle (9) installé dans un trop-plein (10) à l'intérieur du niveau d'eau (W), et avec un raccord à l'eau usée (6), **caractérisé par le fait que** l'urinal (1) se compose
a) d'une partie intérieure (1a), conçue en tant que canal ouvert vers le haut et présentant un panneau avant ainsi que le stabilisateur incliné (3a) cheminant du haut de l'arrière vers le bas de l'avant, qui forment ensemble l'intervalle (9) et
b) d'une partie extérieure (1b) constituant la partie habillage de l'urinal (1) et présentant un stabilisateur incliné (3b) dépassant vers l'intérieur, qui forme avec le stabilisateur (3a) de la partie intérieure (1a) un intervalle (7) à l'entrée (5) de l'eau de rinçage.

2. Urinal suivant la revendication 1, **caractérisé par le fait que** le trop-plein (10) est installé de manière ouverte vers le haut à l'intérieur d'un réservoir collecteur (8).

3. Urinal suivant la revendication 1 et/ou 2, **caractérisé par le fait que** le niveau d'eau (W) dans le trop-plein (10) est déterminé par un panneau de trop-plein (10a) sélectionnable en hauteur (hg).

4. Urinal suivant l'une ou plusieurs des revendications 1 à 3, **caractérisé par le fait que** l'ouverture (2a, 2b) de l'urinal (1) est installée selon un angle Alpha de 20° à 45° par rapport à la verticale.

5. Urinal suivant l'une ou plusieurs des revendications 1 à 4, **caractérisé par le fait que** l'intervalle (7) formé par les stabilisateurs inclinés (3a, 3b) présente une largeur d'intervalle de 0,7 à 1,2 mm refoulant l'eau (W) dans un espace (11).

6. Urinal suivant l'une ou plusieurs des revendications 1 à 5, **caractérisé par le fait que** l'intervalle (9) formé par le stabilisateur (3a) et la paroi extérieure de la partie intérieure (1a) présente une largeur d'intervalle de 1,8 à 2,4 permettant d'éviter un tourbillon de l'eau usée (urine) avec l'eau de rinçage (W).

7. Urinal suivant l'une ou plusieurs des revendications 1 à 6, **caractérisé par le fait que** le fond (4) de l'urinal est muni d'ouvertures de suspension (4a, 4b, 4c, 4d).
